# EUROPÄISCHE PATENTSCHRIFT

(11) **EP 0 536 619 B1**
(45) Veröffentlichungstag und Bekanntmachung des Hinweises auf die Patenterteilung: **01.03.1995**
(21) Anmeldenummer: 92116602.1
(22) Anmeldetag: 29.09.1992
(51) Int. Cl.: F24C 3/08

(54) **Anordnung mindestens eines Gasbrenners in einem Fremdkörper aus sprödbrüchigem Material, beispielsweise für Kochmulden**
Mounting of at least one gas burner in a body of brittle material, for instance in a cooking hob
Montage d'au moins un brûleur à gaz dans un corp en matière fragile, par exemple dans une plaque de cuisson

(30) Priorität: 09.10.1991 DE 4133409
(43) Veröffentlichungstag der Anmeldung: 14.04.1993
(73) Patentinhaber: Schott Glaswerke, 55122 Mainz (DE); Carl-Zeiss-Stiftung trading as SCHOTT GLASWERKE, 55122 Mainz (DE)
(72) Erfinder: Thürk, Jürgen, W-6509 Schornsheim (DE); Taplan, Martin, W-6507 Ingelheim (DE); Dudek, Roland, W-6500 Mainz (DE); Hubert, Stefan, W-6200 Wiesbaden (DE); Busch, Dietrich, W-6540 Simmern (DE)
(74) Vertreter: Fuchs Mehler Weiss

(56) Entgegenhaltungen:
- DE-A- 2 127 555
- GB-A- 2 149 089

## Beschreibung

Brenneranordnung, beispielsweise für Kochmulden, bei der mindestens ein Gasbrenner in einem Trägerrahmen angebracht und die Umgebungsfläche des Gasbrenners bzw. der Gasbrenner mittels eines Formkörpers aus sprödbrüchigem Material, wie Glas, Glaskeramik oder Keramik, abgedeckt ist, wobei sich jeder Gasbrenner durch einen Durchlaß in dem aus sprödbrüchigem Material bestehenden Formkörper bis über dessen Oberseite erstreckt und wobei zwischem dem Formkörper und jedem Gasbrenner eine dauerelastische Verbindungs- und Dichtungseinrichtung mit einem fest und flüssigkeitsdicht auf den Randbereich des Durchlasses und auf mindestens eine vom Gasbrenner gebildete Verbindungsfläche greifenden Verbindungs- und Dichtungselement angeordnet ist (siehe, z.B. die GB-A- 2 149 089).

Bei auf dem Markt bekannten Gasherden bzw. Kochmulden mit Brenneranordnung dieser Art sind die Gasbrenner im Trägerrahmen bzw. -gehäuse fest angebracht. Eine die Umgebungsfläche der Gasbrenner abdeckende Glasplatte ist dabei mit einer wesentlich größeren Durchbrechung versehen als für den jeweiligen Gasbrenner erforderlich, beispielsweise mit doppeltem Durchmesser der Durchbrechung als der Durchmesser des jeweiligen Gasbrenners. Der dadurch gebildete breite Ringspalt zwischen Gasbrenner und Durchbrechungsrand ist mit einem ringförmigen Kragen aus Blech abgedeckt, der nur nach dem Durchbrechungsrand der Glasplatte hin, nicht aber nach dem Gasbrenner hin ein Dichtungselement aufweist. Hierdurch ist zwar mechanische Trennung des Gasbrenners von der Glasplatte sichergestellt jedoch wirkt sich diese Anbringungsweise des Gasbrenners innerhalb der Glasplatte im praktischen Gebrauch insbesondere hinsichtlich des Reinigungsverhaltens nachteilig aus. So kann bei diesen bekannten Einrichtungen Übergekochtes in die Fuge zwischen der Glasplatte und dem Blechkragen eindringen und in den Spalt zwischen dem Blechkragen und dem Gasbrenner laufen.

Das Reinigen dieser bekannten Einrichtungen macht daher oftmals eine zumindest teilweise Demontage notwendig.

Es ist aus der US-PS 5,046,477, veröffentlicht am 10.09.91, bekannt, die Abdichtung des Brenners gegenüber dem Glas- oder Glaskeramik-Formkörper dadurch zu verbessern, daß der Durchlaß nur so groß gemacht wird, daß er den Gasbrenner aufnehmen kann und daß der Gasbrenner zur Abdichtung am Durchlaßrand fest mit den Glas- oder Glaskeramik-Formkörper verbunden wird. Außerdem ist der Gasbrenner an einer mit dem Trägerrahmen verbundenen Traverse angebracht. Eine solche mechanisch starre Verbindung zwischen einem sprödbrüchigem Formkörper, Trägerrahmen und Gasbrennern führt jedoch unter mechanischer oder thermischer Belastung der Kochflächen im Belastungsmoment zur Bildung von Verspannungen im Formkörper. Je nach Konstruktion können eventuell sogar dauerhafte Verspannungen im Formkörper anliegen. In jedem der beiden Fälle würde bei einer Kochmulde oder einem Gasherd das Bruchrisiko des Formkörpers wesentlich erhöht.

Aufgabe der Erfindung ist es daher bei einer Brenneranordnung der o.a. Art einerseits eine für den praktischen Gebrauch voll wirksame Abdichtung zwischen dem Gasbrenner und dem aus sprödbrüchigem Material bestehenden Formkörper vorzusehen und andererseits Bruch durch Verspannungen auszuschließen, dabei soll die Montage der Brenneranordnung einfach und mit geringem Aufwand an Zeit, Material und Kosten durchführbar sein.

Zur Lösung dieser Aufgabe wird gemäß der Erfindung vorgeschlagen, daß der bzw. die Gasbrenner von dem aus sprödbrüchigem Material bestehenden Formkörper getragen ist bzw. sind und daß zwischen dem Gasbrenner bzw. den Gasbrennern und dem Trägerrahmen Sicherungs- und Haltereinrichtungen angebracht sind, die bei Bruch des Formkörpers und damit Wegfall seiner Tragfähigkeit unter Zulassung begrenzter Beweglichkeit bezüglich Rückhalte- und Verdrehsicherung für jeden der Gasbrenner wirksam sind.

Im Unterschied zu den bekannten Brenneranordnungen ist der bzw. sind die Gasbrenner bei der erfindungsgemäßen Brenneranordnung nicht vom Trägerrahmen getragen sondern von dem aus sprödbrüchigem Material bestehenden Formkörper. Es besteht aber auch keine mechanisch starre Verbindung zwischen Formkörper und Gasbrenner. Die für das Tragen des Gasbrenners bzw. der Gasbrenner erforderliche Verbindung mit dem Formkörper ist erfindungsgemäß dauerelastisch nachgiebiger Art. Zwischen jedem Gasbrenner und dem als Träger fungierenden Formkörper besteht nunmehr eine ausreichend sichere Dichtung, um einfaches Reinigen der Brenneranordnung im praktischen Gebrauch zu ermöglichen. Da der Gasbrenner bzw. die Gasbrenner vom Formkörper getragen und gegenüber dem Trägerrahmen der Brenneranordnung begrenzt beweglich sind, wird eine dauernde Verspannung des Formkörpers vermieden. Es wird auch keine Verspannung dadurch hervorgerufen, daß durch Aufstellen von Kochtöpfen und dergleichen der Formkörper eine gewisse elastische Verformung erfährt. Ebenso ist der aus sprödbrüchigem Material bestehende Formkörper auch besser geeignet, kurzfristige Belastungen durch herunterfallende Gegenstände oder thermische Belastungen bei der Benutzung aufzunehmen. Für den Fall, daß bei einem solchen Ereignis Bruch des Formkörpers eintreten sollte, bietet die Erfindung erheblich verbesserte Konstruktions-Sicherheit für die Brenner und deren Anbringung. Jedenfalls läßt sich Bruch des Formkörpers durch Verspannung ausschließen. Es wird durch die Zulassung nur begrenzter Beweglichkeit des Gasbrenners bzw. der Gasbrenner bezüglich des Trägerrahmens eine wirksame Zurückhalte- und Verdrehsicherung für jeden Gasbrenner am Trägerrahmen geschaffen, für den nie absolut ausschließbaren Fall eines Bruches des aus sprödbrüchigem Material bestehenden Formkörpers. Die nur begrenzte Beweglichkeit stellt einerseits sicher, daß bei Wegfall des tragenden Formkörpers ein Gasbrenner nur um ein begrenztes Stück in das Innere des Trägerrahmens hineinfallen kann, so daß die Verbindung des Brenners mit der elastischen Gaszuleitung nicht beeinträchtigt wird. Andererseits wird durch die nur begrenzte Beweglichkeit gewährleistet, daß Benutzer eines mit der erfindungsgemäßen Brenneranordnung ausgestatteten Gerätes bei Bruch des Formkörpers nicht den oder die freiwerdenden Gasbrenner aus dem Trägerrahmen herausziehen oder in diesem verdrehen und dadurch die Verbindung des Brenners mit der Gaszuleitung abreißen oder beschädigen können.

Insgesamt wird durch die Erfindung erreicht, daß sich Gasbrenner nahezu spannungsfrei, dicht- und gassicher in sprödbrüchigen Formkörpern insbesondere in Glas- oder Glaskeramik-Kochflächen montieren lassen ohne sich dabei auf ein spezielles Gerät bzw. einen speziellen Brennertyp beschränken zu müssen. Die erfindungsgemäße Anbringungsweise des Gasbrenners in dem Formkörper ist einfach und kann mit nur geringen Aufwand an Zeit, Material und Kosten montiert werden.

In bevorzugter Ausführungsform der Erfindung, in der sich die Brenneranordnung insbesondere für den Einsatz in Gasherden und Gaskochmulden eignet, ist der aus sprödbrüchigem Material bestehende Formkörper plattenförmig mit je einer Durchlaßbbohrung für jeden vorgesehenen Gasbrenner ausgebildet, und für jede Durchlaßbohrung und den jeweiligen Gasbrenner ist eine eigene dauerelastisch nachgiebige Verbindungs- und Dichtungseinrichtung vorgesehen.

Die Verbindungs- und Dichtungseinrichtung kann im Rahmen der Erfindung bevorzugt mindestens ein ringförmiges dauerelastisch nachgiebiges Verbindungselement enthalten, das zwischen dem Randbereich des Durchlasses im Formkörper und der am Gasbrenner gebildeten Verbindungsfläche eingesetzt ist. Das dauerelastisch nachgiebige Verbindungselement kann dabei ein Dichtungsring sein, der mittels einer am Gasbrenner angebrachten Spannvorrichtung auf eine gewünschte Anpresskraft eingestellt oder einstellbar ist.

In einer einfachen Ausführungsform der Erfindung ist das dauerelastisch nachgiebige Verbindungs- und Dichtungselement mit dem Randbereich des Durchlasses in dem aus sprödbrüchigem Material bestehenden Formkörper und mit der am Gasbrenner gebildeten Verbindungsfläche verklebt. Dabei kann dieses Dichtungselement aus einer zwischen dem Randbereich des Durchlasses im Formkörper und der Verbindungsfläche am Gasbrenner gebildeten ringförmigen, dauerelastischen Verklebung selbst bestehen. Diese dauerelastische Verklebungsschicht kann dabei so dick ausgebildet sein, daß sie einerseits völlige Abdichtung, insbesondere Flüssigkeitsabdichtung, zwischen dem Formkörper und dem Gasbrenner bietet und andererseits eine auch auf Dauer elastische Nachgiebigkeit im Sitz des Brenners in dem Durchlaß des Formkörpers gewährleistet.

In einer anderen Ausführungsform der erfindungsgemäßen Brenneranordnung ist vorgesehen, daß die Verbindungs- und Dichtungseinrichtung zwei ringförmige dauerelastisch nachgiebige Verbindungs- und Dichtungselemente enthält, von welchen das eine auf der Oberseite des plattenförmigen Formkörpers zwischen dem Randbereich des Durchlasses und der Verbindungsfläche am Gasbrenner und das andere auf der Unterseite des plattenförmigen Formkörpers zwischen dem Randbereich des Durchlasses und einem ringförmigen oder plattenförmigen Widerlageelement angeordnet ist. Dieses Widerlageelement kann bevorzugt mittels Haltestiften an der Unterseite des Gasbrenners angebracht sein.

Für die Erzielung der gewünschten Anpresskraft der Verbindungs- und Dichtungselemente bieten sich in dieser Ausführungsform der Erfindung verschiedene Möglichkeiten: Beispielsweise kann die gewünschte Anpresskraft der Verbindungs - und Dichtungselemente durch zwischen dem Gasbrenner und dem Widerlageelement an den Haltestiften vorgesehene Abstandshalter in Verbindung mit der Dicke der Verbindungs- und Dichtungselemente eingestellt oder einstellbar sein. Es ist hierzu die Auswahl der Abstandshalter und/oder Wahl der Dicke der Verbindungs- und Dichtungselemente zu treffen. Die Abstandshalter können bei dieser Ausführungsform der Erfindung auch an der Unterseite des Gasbrenners selbst ausgebildet sein.

Eine andere Möglichkeit für die Einstellung gewünschter Anpresskraft der Verbindung von Dichtungselementen besteht im Rahmen der Erfindung darin, daß die Haltestifte in den Körper des Gasbrenners einschraubbare Schraubenbolzen sind, das Widerlageelement auf diesen Schraubenbolzen verschiebbar ist und zwischen dem Kopf der Schraubenbolzen und dem Widerlageelement Druckfedern eingesetzt sind. Die Einstellung einer gewünschten Anpresskraft kann durch Wahl der Druckfedern und/oder Wahl der Länge der Schraubenbolzen erfolgen. Es ist aber auch möglich, die Anpresskraft der Verbindung- und Dichtungselemente dadurch einstellbar zu machen, daß die Schraubenbolzen um ein gewünschtes Maß tief in den Körper des Gasbrenners einschraubbar sind. Hierdurch wird durch gewählte Einschraubtiefe der Schraubenbolzen die Federspannung und damit die Anpresskraft der Verbindungs- und Dichtungselemente eingestellt.

Die in dieser Ausführung vorgesehenen beiden Verbindungs- und Dichtungselemente können auch in Form eines den Rand des Durchlasses im Formkörper umgreifenden Profilringes zu einer Einheit vereint sein.

Im Rahmen der Erfindung können die Sicherungs- und Halteeinrichtungen für den Gasbrenner besonders einfach ausgebildet sein und damit auch einfache Montage des Gasbrenners ermöglichen. Hierzu können beispielsweise die Sicherungs- und Halteeinrichtungen an der Unterseite des Gasbrenners angebrachte Sicherungsstifte und im Trägerrahmen angebrachte Traversen aufweisen, wobei sich die Sicherungsstifte durch Bohrungen in den Traversen erstrecken und gegen Herausziehen aus diesen Bohrungen gesichert sind. In besonders einfacher Ausführung können diese Sicherungsstifte von unten in den Körper des Gasbrenners eingeschraubte Schraubenbolzen sein, die sich mit ihrem den Kopf tragenden Ende in einem der gewünschten Bewegungsfreiheit der Gasbrenner entsprechenden Abstand unterhalb der Traverse erstrecken, wobei der Kopf der Schraubenbolzen oder ein eingelegter Ring größer als die Bohrung in der Traverse ist.

Im Rahmen der Erfindung können die Sicherungs- und Halteeinrichtungen für den Gasbrenner in dessen dauerelastisch nachgiebige Verbindungs-und Dichtungseinrichtung eingegliedert sein. Eine besonders einfache Möglichkeit hierfür besteht darin, daß die Sicherungsstifte der Sicherungs- und Halteeinrichtungen für den Gasbrenner zugleich die Haltestifte für das Widerlageelement der Verbindungs- und Dichtungselemente in der Verbindungs- und Dichtungseinrichtung sind.

Ausführungsbeispiele der Erfindung werden im folgenden anhand der Zeichnung näher erläutert.

Es zeigen:
- Figur 1: einen schematischen Teilschnitt einer gemäß der Erfindung ausgebildeten Gaskochmulde;
- Figur 2: einen schematischen Teilschnitt einer abgewandelten Ausführung einer Gaskochmulde;
- Figur 3: einen schematischen Teilschnitt einer weiteren Ausführung einer gemäß der Erfindung ausgebildeten Gaskochmulde und
- Figur 4: einen Teilschnitt einer vierten Ausführungsform einer gemäß der Erfindung ausgebildeten Gaskochmulde.

In den dargestellten Ausführungsbeispielen weist die Gaskochmulde einen Trägerrahmen 1 mit eingebautem Gehäuse 2 und im Gehäuse angebrachten Traversen 3 auf. In den Trägerrahmen 1 ist ein plattenförmiger Glaskeramik-Formkörper 5 eingesetzt und mit einer Randabdichtung 4 versehen, die als Dichtungsprofil oder eingespritzte Dichtmasse ausgebildet sein kann. Der Glaskeramik-Formkörper 5 ist mit Durchlässen 6 zur Aufnahme jeweils eines Gasbrenners 7 versehen. In allen Ausführungsbeispielen werden die Gasbrenner 7 von dem Glaskeramik-Formkörper getragen, während die Gasbrenner 7 bezüglich des Trägerrahmens 1, des Gehäuses 2 und der Traversen 3 begrenzte Beweglichkeit aufweisen. Zum Aufstellen von Kochgefäßen auf der Kochmulde oberhalb eines oder mehrerer Gasbrenner sind auf die Oberseite des Glaskeramik-Formkörpers 5 aufstellbare Topfträger 8 vorgesehen, wie dies in Figur 1 gestrichelt angedeutet ist.

In Beispiel der Figur 1 ist der Gasbrenner 7 mit einer dauerelastisch nachgiebig ausgebildeten Verbindungs- und Dichtungseinrichtung 10 in den Durchlaß 6 des plattenförmigen Glaskeramik-Formkörpers 5 eingesetzt. In diesem Beispiel weist die Verbindungs- und Dichtungseinrichtung 10 ein oberes dauerelastisch nachgiebiges Verbindungs- und Dichtungselement 11 und ein unteres dauerelastisch nachgiebiges Verbindungs- und Dichtungselement 12 auf, die beide in Form von flachen Dichtungsringen ausgebildet sind. Das obere Verbindungs- und Dichtungselement 11 ist dabei auf der Oberseite des plattenförmigen Glaskeramik-Formkörpers 5 zwischen dem Randbereich 13 des Durchlasses 6 und einer am Gasbrenner 7 ausgebildeten Verbindungsfläche 14 eingesetzt. Das untere Verbindungs- und Dichtungselement 12 ist an der Unterseite des plattenförmigen Glaskeramik-Formkörpers 5 zwischen dem Randbereich 13 des Durchlasses 6 und einem ringförmigen oder plattenförmigen Widerlageelement 15 eingesetzt. Dabei ist eine Anpresskraft der Verbindungs- und Dichtungselemente 11 und 12 an den Randbereich 13 des Durchlasses 6 derart erwünscht und vorgesehen, daß der Randbereich 13 des Durchlasses 6 schonend aber dennoch dauerelastisch nachgiebig fest zwischen den beiden Verbindungs- und Dichtungselementen gehalten ist und zugleich eine wirksame Abdichtung gegen Übergekochtes, insbesondere Flüssigkeit, an der Oberseite des Glaskeramik-Formkörpers 5 und an der Verbindungsfläche 14 des Gasbrenners 7 sichergestellt ist. Diese Anpresskraft wird im Beispiel der Figur 1 dadurch eingestellt, daß das ringförmige oder plattenförmige Widerlageelement 15 mittels einer Mehrzahl von ringsum verteilt angebrachten Haltestiften 16 von unten her fest am Gasbrenner 7 gehalten ist. Dabei wird der die Anpresskraft in Verbindung mit der Dicke der Verbindungs- und Dichtungselemente 11, 12 bestimmende Abstand des Widerlageelements 15 von der Verbindungsfläche 14 durch einen zwischen der Unterseite des Gasbrenners 7 und dem Widerlageelement 15 an jedem Haltestift 16 eingesetzten Distanzring 17 eingestellt. Im Beispiel der Figur 1 sind die Haltestifte 16 Schraubenbolzen mit Bolzenkopf 18. Zur Befestigung des Widerlageelements 15 sind oberhalb des Bolzenkopfes 18 eine Unterlagescheibe 19 und ein sich am Widerlageelement 15 abstützendes Distanzröhrchen 20 auf den Haltestift 16 gesetzt.

Die Haltestifte 16 mit den Distanzröhrchen 20 erstrecken sich vom Widerlageelement 15 durch in der Traverse 3, angebrachte Bohrungen 21 bis unterhalb der Traverse 3 wobei der Bolzenkopf 18 oder zumindest die Unterlagescheibe 19 größeren Durchmesser als die Bohrung 21 aufweist. Durch diese Anordnung und dadurch, daß der Gasbrenner 7 über flexible Leitungen an die Ventileinrichtung angeschlossen ist, besteht eine begrenzte Beweglichkeit des Gasbrenners 7 bezüglich des Tragerrahmens 1 bzw. des Gehäuses 2 und der Traverse 3. Durch thermischen Einfluß oder durch das Gewicht der aufgestellten Töpfe und dergleichen am Glaskeramik-Formkörper 5 hervorgerufene Verformungen werden durch diese begrenzte Beweglichkeit aufgefangen, so daß es zu keinerlei Verspannung des Glaskeramik-Formkörpers 5 durch die Anbringung der Gasbrenner 7 kommt. Wenn jedoch aus irgendwelchen Gründen der Glaskeramik-Formkörper 5 dennoch bricht und wegfällt, kann sich der Gasbrenner 7 lediglich um den Abstand 22 des Widerlageelements 15 zur Traverse 3 nach unten bewegen. Will der Benutzer der Kochmulde bei Bruch des Glaskeramik-Formkörpers 5 den Gasbrenner 7 nach oben herausziehen, so wird diese Bewegung durch Anschlagen der Unterlagescheibe 19 an die Unterseite der Traverse 3 begrenzt. Es ist somit eine Anhebebewegung nur um den Abstand 23 zwischen der Traverse 3 und Unterlagescheibe 19 möglich. Sowohl die Absenkbewegung als auch die Anhebebewegung kann durch die flexible Zuführungsleitung zum Gasbrenner 7 aufgenommen werden ohne ihre Verbindung mit dem Gasbrenner 7 und der (nicht gezeigten) Ventileinrichtung zu gefährden. Bei einem evtl. Bruch des Glaskeramik-Formkörpers 5 ist ein Verdrehen des Gasbrenners 7 nur im Maße des Spiels möglich, den das Distanzröhrchen 20 in der Bohrung 21 der Traverse 3 hat. Auch durch eine solche begrenzte Verdrehung können die Verbindungen der Zuführungsleitung zum Brenner 7 nicht gefährdet werden.

In Beispiel der Figur 2 ist der grundsätzliche Aufbau der Kochmulde gleich demjenigen in dem Beispiel der Figur 1. Zur Bildung des die Anpresskraft der Verbindungs- und Dichtungselemente 11 und 12 bestimmenden Abstandes zwischen der Verbindungsfläche 14 des Gasbrenners 7 und dem Widerlageelement 15 ist in diesem Fall der Gasbrenner 7 an seiner Unterseite mit zylindrischen Vorsprüngen 24 oder einem entsprechenden Vorsprungsring ausgebildet. Die Haltestifte 16 sind in diesem Beispiel Haltebolzen mit abgesetztem Gewindeabschnitt 25, so daß sie sich mit ihrem dickeren Bolzenteil 26 beim Einschrauben des Gewindeabschnittes 25 in die Vorsprünge 24 von unten her gegen das Widerlageelement 15 setzen und dieses an der Unterseite der Vorsprünge 24 am Gasbrenner 7 befestigen. Die Haltestifte 16 haben in diesem Beispiel einen vergrößerten, plattenförmigen Kopf 27; da sich die Haltestifte 16 durch Bohrungen 21 der Traverse 3 nach unten erstrecken und ihr plattenförmiger Kopf 27 größeren Durchmesser als die Bohrungen 21 hat, wird im Beispiel der Figur 2 die gleiche Bewegungsbegrenzung des Gasbrenners 7 bezüglich des Trägerrahmens 1 bzw. des Gehäuses 2 und der Traversen 3 der Kochmulde erreicht.

Bei den Ausführungsformen nach Figur 1 und Figur 2 ist einfache Montageweise der Gasbrenner 7 in der Kochmulde sichergestellt. Nach dem Einsetzen des plattenförmigen Glaskeramik-Formkörpers 5 in den Trägerrahmen 1 sind die Gasbrenner 7 in die Durchlässe 6 unter Zwischenlegen der oberen Verbindungs- und Dichtungselemente 11 einzusetzen. Von der Unterseite her ist das Widerlageelement 15 mit aufgesetztem unterem Verbindungs- und Dichtungselement 12 heranzubringen und mit den durch die Bohrungen 21 der Traverse 3 gesteckten Haltestiften 16 zu befestigen wobei im Beispiel der Figur 2 noch eine Erleichterung dadurch geschaffen ist, daß das Aufsetzen der Distanzringe 17 und die Distanzröhrchen 20 entfällt.

Im Beispiel der Figur 3 ist der grundsätzliche Aufbau der Gaskochmulde gleich demjenigen der Kochmulde nach Figur 1. Anstelle der getrennten Verbindungs- und Dichtungselemente weist jedoch die Verbindungs- und Dichtungseinrichtung 10 in diesem Beispiel einen beide Verbindungs- und Dichtungselemente zu einer Einheit vereinigenden Profilring auf, der den Randbereich des Durchlasses 6 umgreift. Auf dem oberen Schenkel dieses Profilringes wird der Körper des Gasbrenners 7 mit seiner ringförmigen Verbindungsfläche aufgesetzt, während an den unteren Schenkel des Profilrings 30 das Widerlageelement 15 von unten her angedrückt wird. Die Anpreßkraft des oberen Schenkels des Profilringes 30 an den Randbereich 13 des Durchlasses 6 und an die Verbindungsfläche 14 des Gasbrenners 7 wird in diesem Beispiel durch Druckfedern 31 erzeugt, die zwischen dem Kopf 32 jedes der als Schraubenbolzen ausgebildeten Haltestifte 16 und dem Widerlageelement 15 eingesetzt sind. Wie in Figur 3 punktiert angedeutet, haben die Gewindebohrungen 33 im Körper des Gasbrenners 7 ausreichende Länge, um die als Schraubenbolzen ausgebildeten Haltestifte 16 mehr oder weniger weit einschrauben zu können. Hierdurch läßt sich der von den Druckfedern 31 auf die Unterseite des Widerlageelementes 15 ausgeübte dauerelastisch nachgiebige Druck je nach Einschraubtiefe der Haltestifte 16 in den Körper des Gasbrenners 7 einstellen. Entsprechend wird sich auch der Anpreßdruck des oberen Schenkels des Profilringes 30 an den Randbereich 13 des Durchlasses 6 im Glaskeramik-Formkörper 5 und an der Verbindungsfläche 14 des Gasbrenners 7 einstellen.

Auch in dieser Ausführungsform haben die Gasbrenner 7 begrenzte Beweglichkeit bezüglich des Tragerrahmens 1, des Gehäuses 2 und der Traverse 3. Bei Wegfall, beispielsweise Bruch, des Glaskeramik-Formkörpers 5 können die vorgesehenen Gasbrenner 7 um ein solches Maß nach unten fallen, bis sie mit einem an ihnen angebrachten unteren Ansatz 34 auf die Traverse 3 im Inneren des Gehäuses 2 treffen. Der an der Unterseite der Gasbrenner 7 angebrachte Ansatz 34 bildet somit eine zusätzliche Begrenzung für die Abwärtsbewegung der Gasbrenner 7, die bei Bruch oder sonstigem Wegfall des Glaskeramik-Formkörpers 5 möglich wird. Die bei Wegfall des Glaskeramik-Formkörpers 5 möglich werdende Aufwärtsbewegung der Gasbrenner 7 wird begrenzt durch die Köpfe 32 der Haltestifte 16, da diese Köpfe 32 größer als die Bohrungen 21 in der Traverse 3 sind. Eine bei Wegfall des Glaskeramik-Formkörpers 5 möglich werdende Verdrehung der Gasbrenner 7 ist sehr eng begrenzt auf das Spiel der Haltestifte 6 in den Bohrungen 21 der Traverse 3. Durch diese Begrenzung der Bewegungsmöglichkeit wird wie in den Beispielen der Figuren 1 und 2 jegliche Gefahr an den Verbindungen der Zuführungsleitungen zu den Gasbrennern 7 ausgeschlossen.

Auch im Beispiel der Figur 3 ist besonders einfache Montagemöglichkeit gegeben. Das Einsetzen der Profilringe 30 in die Durchlässe 6 des Glaskeramik-Formkörpers 5 wird vor dem Einsetzen der Gasbrenner 7, eventuell vor dem Einsetzen des Glaskeramik-Formkörpers 5 in den Trägerrahmen 1, vorgenommen. Es sind dann lediglich die Gasbrenner 7 in die Durchlässe 6 einzusetzen und mit ihrer Verbindungsfläche 14 auf die Oberseite des oberen Schenkels der Profilringe 30 aufzulegen. Das Widerlageelement 15 ist von unten her heranzubringen, es sind dann lediglich die Haltestifte 16 mit den aufgesetzten Druckfedern 31 durch die Bohrungen 21 der Traverse 3, von dort durch die Bohrungen des Widerlageelementes 15 zu stecken und in die Gewindebohrungen 33 im Körper des Gasbrenners 7 in gewünschter Tiefe einzuschrauben.

Im Beispiel der Figur 4 ist wiederum ein gleicher grundsätzlicher Aufbau der Gaskochmulde wie im Beispiel der Figur 1 vorgesehen, jedoch ist die Verbindungs- und Dichtungseinrichtung in diesem Beispiel dadurch wesentlich vereinfacht, daß nur ein oberes Verbindungs- und Dichtungselement 11 vorgesehen ist, das als flacher Dichtungsring aus dauerelastisch nachgiebigem Material auf der Oberseite des Glaskeramik-Formkörpers 5 im Randbereich 13 des Durchlasses 6 verklebt ist. Außerdem ist das Verbindungs- und Dichtungselement 11 auch an der Verbindungsfläche 14 des Gasbrenners 7 verklebt. Wie in den Beispielen der Figuren 1 bis 3, ist der Gasbrenner 7 allein durch den plattenförmigen Glaskeramik-Formkörper 5 getragen. Eine weitere Befestigung des Gasbrenners 7 am Trägerrahmen 1, dem Gehäuse 2 und der Traverse 3 ist nicht gegeben. Zur Sicherung des Gasbrenners 7 bei Wegfall des Glaskeramik-Formkörpers 5 sind Sicherungsstifte 35 vorgesehen, die an die Stelle der in den Ausführungsbeispielen nach Figur 1 bis 3 vorgesehenen Haltestifte 16 treten Die Sicherungsstifte 35 sind im dargestellten Beispiel ebenfalls Schraubenbolzen mit Köpfen 36 und erstrecken sich durch Bohrungen 21 in der Traverse 3. Dabei sind die Bohrungen 21 kleiner als die Köpfe 36 der Sicherungsstifte 35. Durch ihr Spiel in den Bohrungen 21 der Traverse 3 und dadurch, daß sie sich mit ihren Köpfen 36 über die Traverse 3 hinaus nach unten erstrecken, bilden die Sicherungsstifte 35 keinerlei Befestigungselemente des Gasbrenners 7 am Trägerrahmen 1 oder dem Gehäuse 2 und der Traverse 3.

Bei Bruch oder sonstigem Wegfall des Glaskeramik-Formkörpers 5 kann der Gasbrenner 7 sich um ein geringes Maß nach unten bewegen, bis ein unterer Ansatz 34 auf die Traverse 3 trifft. Eine Aufwärtsbewegung, beispielsweise beim Versuch des Heraushebens des Gasbrenners 7 wird dadurch begrenzt, daß die Köpfe 36 der Sicherungsstifte 35 von unten her an die Traverse 3 treffen. Beim Versuch, den Gasbrenner 7 zu verdrehen, wird die Bewegung auf das Spiel der Sicherungsstifte 35 in den Bohrungen 21 begrenzt. In jedem Fall ist eine flexible Anschlußleitung vom Gasbrenner zum Gasventil geschützt und insbesondere auch gegen das Ablösen ihrer Anschlußstellen gesichert. Die Montage des Gasbrenners 7 ist besonders einfach. Das Verbindungs- und Dichtungselement 11 kann bereits vor der Montage mit der Verbindungsfläche 14 des Gasbrenners 7 verklebt werden. Nach dem Einsetzen des Glaskeramik-Formkörpers 5 in den Trägerrahmen 1 ist dann die Verklebung des Verbindungs- und Dichtungselementes 11 mit dem Randbereich 13 des Durchlasses vorzubereiten und der Gasbrenner 7 einzusetzen und mit den durch die Bohrungen 21 der Traverse 3 gesteckten Sicherungstiften 35 zu versehen. Das Anbringen der Sicherungsstifte 35 kann vor oder zusammen mit dem Verkleben des Verbindungs- und Dichtungselementes 11 im Randbereich 13 des Durchlasses vorgenommen werden.

### Bezeichnungen:

- 1: Trägerrahmen
- 2: Gehäuse
- 3: Traverse
- 4: Abdichtung
- 5: Glaskeramik-Formkörper
- 6: Durchlaß
- 7: Gasbrenner
- 8: Topfträger
- 10: Verbindungs- und Dichtungseinrichtung
- 11: oberes Verbindungs- und Dichtungselement
- 12: unteres Verbindungs- und Dichtungselement
- 13: Randbereich von 6
- 14: Verbindungsfläche
- 15: Widerlageelement
- 16: Haltestift
- 17: Distanzring
- 18: Bolzenkopf
- 19: Unterlagescheibe
- 20: Distanzröhrchen
- 21: Bohrung
- 22: Abstand
- 23: Abstand
- 24: Vorsprünge
- 25: Gewindeabschnitt
- 26: dicker Bolzenteil
- 27: plattenförmiger Kopf
- 30: Profilring
- 31: Druckfeder
- 32: Kopf
- 33: Gewindebohrung
- 34: unterer Ansatz
- 35: Sicherungsstift
- 36: Kopf

## Patentansprüche

1. Brenneranordnung, beispielsweise für Kochmulden, bei der mindestens ein Gasbrenner in einem Trägerrahmen (1) angebracht und die Umgebungsfläche des Gasbrenners bzw. der Gasbrenner mittels eines Formkörpers aus sprödbrüchigem Material, wie, Glas Glaskeramik oder Keramik, abgedeckt ist, wobei sich jeder Gasbrenner durch einen Durchlaß in dem aus sprödbrüchigem Material bestehenden Formkörper bis über dessen Oberseite erstreckt, wobei der bzw. die Gasbrenner (7) von dem aus sprödbrüchigem Material bestehenden Formkörper (5) getragen ist bzw. sind und zwischen dem Formkörper (5) und jedem Gasbrenner (7) eine dauerelastisch nachgiebige Verbindungs- und Dichtungseinrichtung (10) angebracht ist, die zur Befestigung und zugleich Flüssigkeitsabdichtung des Gasbrenners (7) im Durchlaß (6) des Formkörpers (5) ein fest und flüssigkeitsdicht auf den Randbereich (13) des Duchlasses (6) im Formkörper (5) und auf mindestens eine vom Gasbrenner (7) gebildete Verbindungsfläche (14) greifendes Verbindungs- und Dichtungselement (11) aufweist, dadurch gekennzeichnet, daß zwischen dem Gasbrenner (7) bzw. den Gasbrennern (7) und dem Trägerrahmen (1) Sicherungs- und Halteeinrichtungen (3, 16, 35) angebracht sind,
die bei Wegfall des tragenden Formkörpers (5) unter Zulassung begrenzter Beweglichkeit bezüglich Zurückhalte- und Verdrehsicherung für jeden der Gasbrenner (7) wirksam sind.

2. Brenneranordnung nach Anspruch 1, dadurch gekennzeichnet, daß der aus sprödbrüchigem Material bestehende Formkörper (5) plattenförmig mit je einer Durchlaßbohrung (6) für jeden vorgesehenen Gasbrenner (7) ausgebildet und für jede Durchlaßbohrung (6) und den jeweiligen Gasbrenner (7) eine eigene dauerelastisch nachgiebige Verbindungs- und Dichtungseinrichtung (10) vorgesehen ist.

3. Brenneranordnung nach Anspruch 1 oder 2, dadurch gekennzeichnet, daß die Verbindungs- und Dichtungseinrichtung (10) zu einstellbarer oder auf Flüssigkeitsdichtigkeit eingestellter Anpresskraft des in ihr vorgesehenen Verbindungs- und Dichtungselementes (11) an den Randbereich (13) des Durchlasses (6) im Formkörper (5) und die Verbindungsfläche (14) am Gasbrenner (7) ausgebildet ist.

4. Brenneranordnung nach einem der Ansprüche 1 bis 3, dadurch gekennzeichnet, daß das zwischen dem Randbereich (13) des Durchlasses (6) im Formkörper (5) und der am Gasbrenner (7) gebildeten Verbindungsfläche (14) eingesetzte Verbindungs- und Dichtungselement (11) ringförmig und dauerelastisch nachgiebig ausgebildet ist.

5. Brenneranordnung nach Anspruch 4, dadurch gekennzeichnet, daß das dauerelastisch nachgiebige Verbindungs- und Dichtungselement (11) ein Dichtungsring ist, der mittels einer am Gasbrenner (7) angebrachten Spannvorrichtung (15, 16) auf die gewünschte Anpresskraft eingestellt oder einstellbar ist.

6. Brenneranordnung nach einem der Ansprüche 1 bis 4, dadurch gekennzeichnet, daß das dauerelastisch nachgiebige Verbindungs- und Dichtungselement (11) mit dem Randbereich (13) des Durchlasses (6) im Formkörper (5) und mit der am Gasbrenner (7) gebildeten Verbindungsfläche (14) verklebt ist.

7. Brenneranordnung nach Anspruch 6, dadurch gekennzeichnet, daß das Dichtungselement (11) aus einer zwischen dem Randbereich (13) des Durchlasses (6) im Formkörper (5) und der Verbindungsfläche (14) am Gasbrenner (7) gebilden ringförmigen, dauerelastischen Verklebung besteht.

8. Brenneranordnung nach Anspruch 4, dadurch gekennzeichnet, daß die Verbindungs- und Dichtungseinrichtung (10) zwei ringförmige, dauerelastisch nachgiebige Verbindungs- und Dichtungselemente (11, 12) enthält, von welchen das eine (11) auf der Oberseite des plattenförmigen Formkörpers (5) zwischen dem Randbereich (13) des Durchlasses (6) und der Verbindungsfläche (14) am Gasbrenner (7) und das andere (12) auf der Unterseite des plattenförmigen Formkörpers (5) zwischen dem Randbereich (13) des Durchlasses (6) und einem ringförmigen oder plattenförmigen Widerlageelement (15) angeordnet ist.

9. Brenneranordnung nach Anspruch 8, dadurch gekennzeichnet, daß das Widerlageelement (15) mittels Haltestiften (16) an der Unterseite des Gasbrenners (7) befestigt ist, die zur Erzeugung der Anpresskraft der Verbindungs- und Dichtungselementen (11, 12) an den Formkörper (5) im Randbereich (13) des Durchlasses (6) ausgebildet sind.

10. Brenneranordnung nach Anspruch 9, dadurch gekennzeichnet, daß die gewünschte Anpresskraft der Verbindungs- und Dichtungselemente (11, 12) durch zwischen dem Gasbrenner (7) und dem Widerlageelement (15) an den Haltestiften (16) vorgesehene Abstandshalter (17) in Verbindung mit der Dicke der Verbindungs- und Dichtungselemente (11, 12) eingestellt oder einstellbar ist.

11. Brenneranordnung nach Anspruch 10, dadurch gekennzeichnet, daß die Abstandshalter (17) an der Unterseite des Gasbrenners (7) ausgebildet sind.

12. Brenneranordnung nach Anspruch 9, dadurch gekennzeichnet, daß die Haltestifte (16) in den Körper des Gasbrenners (7) einschraubbare Schraubenbolzen sind, das Widerlageelement (15) auf diesen Schraubenbolzen verschiebbar ist und zwischen dem Kopf (32) der Schraubenbolzen und dem Widerlageelement (15) Druckfedern (31) eingesetzt sind.

13. Brenneranordnung nach Anspruch 12, dadurch gekennzeichnet, daß die Schraubenbolzen um ein gewünschtes Maß tief in den Körper des Gasbrenners (7) einschraubbar sind.

14. Brenneranordnung nach einem der Ansprüche 8 bis 12, dadurch gekennzeichnet, daß die beiden Verbindungs- und Dichtungselemente in Form eines den Rand des Durchlasses (6) im Formkörpers (5) umgreifenden Profilringes (30) zu einer Einheit vereint sind.

15. Brenneranordnung nach einem der Ansprüche 1 bis 14, dadurch gekennzeichnet, daß die Sicherungs- und Halteeinrichtungen (10) an der Unterseite des Gasbrenners angebrachte Sicherungsstifte (16, 35) und im Trägerrahmen (1, 2) angebrachte Traversen (3) aufweisen, wobei sich die Sicherungsstifte (16, 35) durch Bohrungen (21) in den Traversen (3) erstrecken und gegen Herausziehen aus diesen Bohrungen gesichert sind.

16. Brenneranordnung nach Anspruch 15, dadurch gekennzeichnet, daß die Sicherungsstifte (16, 35) von unten in den Körper des Gasbrenners (7) eingeschraubte Schraubenbolzen sind, die sich mit ihrem den Kopf tragenden Ende in einen der gewünschten Bewegungsfreiheit der Gasbrenner (7) entsprechenden Abstand unterhalb der Traversen (3) erstrecken, wobei der Kopf (18, 27, 32, 36) der Schraubenbolzen oder ein eingelegter Ring (19) größer als die Bohrungen (21) in den Traversen (3) ist.

17. Brenneranordnung nach Anspruch 9 und 15, dadurch gekennzeichnet, daß die Haltestifte (16) für das Widerlageelement (15) der Verbindungs- und Dichtungselemente (11, 12) zugleich die Sicherungsstifte für den Gasbrenner (7) sind.

## Claims

1. Burner arrangement, for cooker hobs for example, in which at least one gas burner is mounted in a carrier frame (1) and the area surrounding the gas burner or the gas burners is covered with a moulded body of brittle material such as glass, glass ceramic or ceramic, each gas burner extending through an opening in the moulded body made of brittle material to the upper side of the moulded body, the gas burner or burners (7) being supported by the moulded body (5) made of brittle material and a permanently elastic and flexible connecting and sealing device (10) being mounted between the moulded body (5) and each gas burner (7), which device has for the purpose of securing and at the same time sealing against liquid of the gas burner (7) in the opening (6) of the moulded body (5) a connecting and sealing element (11) engaging in fixed and liquid-tight manner with the peripheral region (13) of the opening (6) in the moulded body (5) and with at least one of the connecting surfaces (14) formed by the gas burner (7), characterised in that between the gas burner (7) or the gas burners (7) and the carrier frame (1) fixing and retaining devices (3, 16, 35) are mounted which are activated if the supporting moulded body (5) falls away under the admission of restricted movement as regards retention and protection against rotation for each of the gas burners (7).

2. Burner arrangement according to Claim 1, characterised in that the moulded body (5) made of brittle material is plate-shaped with one opening borehole (6) for each gas burner (7) provided and for each opening borehole (6) and the respective gas burner (7) is provided with its own permanently elastic and flexible connecting and sealing device (10).

3. Burner arrangement according to Claim 1 or 2, characterised in that the connecting and sealing device (10) is constructed to provide adjustable contact pressure or contact pressure adjustable to seal against liquid against the connecting and sealing element (11) provided in it at the peripheral region (13) of the opening (6) in the moulded body (5) and the connecting surface (14) at the gas burner (7).

4. Burner arrangement according to one of Claims 1 to 3, characterised in that the connecting and sealing element (11) let in between the peripheral region (13) of the opening (6) in the moulded body (5) and the connecting surface (14) formed at the gas burner (7) is annular, permanently elastic and flexible.

5. Burner arrangement according to Claim 4, characterised in that the permanently elastic and flexible connecting and sealing element (11) is a sealing ring which is set or can be set to the required contact pressure by means of a clamping device (15, 16) mounted at the gas burner (7).

6. Burner arrangement according to one of the Claims 1 to 4, characterised in that the permanently elastic and flexible connecting and sealing element (11) is glued to the peripheral region (13) of the opening (6) in the moulded body (5) and to the connecting surface (14) formed at the gas burner (7).

7. Burner arrangement according to Claim 6, characterised in that the sealing element (11) comprises an annular and permanently elastic adhesive region between the peripheral region (13) of the opening (6) in the moulded body (5) and the connecting surface (14) at the gas burner (7).

8. Burner arrangement according to Claim 4, characterised in that the connecting and sealing device (10) contains two annular, permanently elastic and flexible connecting and sealing elements (11, 12), of which one (11) is arranged on the upper side of the plate-shaped moulded body (5) between the peripheral region (13) of the opening (6) and the connecting surface (14) at the gas burner (7) and the other (12) is arranged on the lower side of the plate-shaped moulded body (5) between the peripheral region (13) of the opening (6) and an annular or plate-shaped abutment element (15).

9. Burner arrangement according to Claim 8, characterised in that the abutment element (15) is secured to the lower side of the gas burner (7) by means of retention pins (16) which are constructed to generate the contact pressure of the connecting and sealing elements (11, 12) against the moulded body (5) in the peripheral region (13) of the opening (6).

10. Burner arrangement according to Claim 9, characterised in that the desired contact pressure of the connecting and sealing elements (11, 12) is set or can be set by spacers (17) provided between the gas burner (7) and the abutment element (15) at the retention pins (16) in connection with the thickness of the connecting and sealing elements (11, 12).

11. Burner arrangement according to Claim 10, characterised in that the spacers (17) are formed on the lower side of the gas burner (7).

12. Burner arrangement according to Claim 9, characterised in that the retention pins (16) are screw bolts that are capable of being screwed into the body of the gas burner (7), the abutment element (15) can be moved on these screw bolts and pressure springs (31) are inserted between the head (32) of the screw bolts and the abutment element (15).

13. Burner arrangement according to Claim 12, characterised in that the screw bolts can be screwed into the body of the gas burner (7) to a desired depth.

14. Burner arrangement according to one of Claims 8 to 12, characterised in that the two connecting and sealing elements are combined in the form of a profile ring (30) encompassing the edge of the opening (6) in the moulded body (5) to form one unit.

15. Burner arrangement according to one of Claims 1 to 14, characterised in that the fixing and retention devices (10) have locking pins (16, 35) mounted on the lower side of the gas burner and crossbars (3) mounted in the carrier frame (1, 2), the locking pins (16, 35) extending through boreholes (21) in the crossbars (3) and being secured against extraction from these boreholes.

16. Burner arrangement according to Claim 15, characterised in that the locking pins (16, 35) are screw bolts which are screwed from below into the body of the gas burner (7) and which with their end bearing the head extend into a space beneath the crossbars (3) corresponding to the desired freedom of movement of the gas burners (7), the head (18, 27, 32, 36) of the screw bolts or an inserted ring (19) being larger than the boreholes (21) in the crossbars (3).

17. Burner arrangement according to Claims 9 and 15, characterised in that the retention pins (16) for the abutment element (15) for the connecting and sealing elements (11, 12) are also the locking pins for the gas burner (7).

## Revendications

1. Agencement de brûleur, par exemple pour des tables de cuisson, dans lequel au moins un brûleur à gaz est disposé dans un cadre de support (1) et la surface environnant le brûleur à gaz ou les brûleurs à gaz est recouverte à l'aide d'un corps en un matériau fragile, tel que par exemple verre, céramique vitreuse ou céramique, chaque brûleur à gaz s'étendant à travers une ouverture de passage dans le corps en matériau fragile jusqu'au-dessus de la face supérieure de ce dernier, le ou les brûleurs à gaz (7) étant supportés par le corps (5) en matériau fragile et un dispositif de liaison et d'étanchéité (10) à élasticité permanente étant disposé entre ledit corps (5) et chaque brûleur à gaz (7), dispositif qui, en vue de la fixation et simultanément en vue de l'étanchéité du liquide du brûleur à gaz (7) dans l'ouverture de passage (6) du corps (5) en matériau fragile, présente un élément de liaison et d'étanchéite (11) en contact ferme et étanche aux liquides avec la zone marginale (13) de l'ouverture de passage (6) dans le corps (5) en matériau fragile et avec au moins une surface de liaison (14) formée par le brûleur à gaz (7), caractérisé par le fait qu'entre le brûleur à gaz (7) ou les brûleurs à gaz (7) et le cadre de support (1) sont disposés des dispositifs de sécurité et de maintien (3, 16, 35) qui entrent en action en cas de suppression du corps (5) portent un matériau fragile en tant que moyens de retenue et d'immobilisation en rotation pour chacun des brûleurs à gaz (7), tout en admettant une mobilité limitée du brûleur.

2. Agencement de brûleur suivant la revendication 1, caractérisé par le fait que le corps (5) en matériau fragile est réalisé en forme de plaque avec une ouverture de passage (6) pour chaque brûleur à gaz (7) prévu, et qu'un dispositif de liaison et d'étanchéité (10) à élasticité permanente est prévu pour chaque ouverture de passage (6) et le brûleur à gaz (7) correspondant.

3. Agencement de brûleur suivant la revendication 1 ou 2, caractérisé par le fait que le dispositif de liaison et d'étanchéité (10) est réalisé de manière à permettre à l'élément de liaison et d'étanchéité (11) de s'appliquer avec une force réglable ou réglée en vue de l'étanchéité aux liquides, contre la zone marginale (13) de l'ouverture de passage (6) dans le corps (5) en matériau fragile et contre la surface de liaison (14) sur le brûleur à gaz (7).

4. Agencement de brûleur suivant l'une des revendications 1 à 3, caractérisé par le fait que l'élément de liaison et d'étanchéité (11) dispose entre la zone marginale (13) de l'ouverture de passage (6) dans le corps (5) en matériau fragile et la surface de liaison (14) formée sur le brûleur à gaz (7) est réalisé sous une forme annulaire et avec une élasticité permanente.

5. Agencement de brûleur suivant la revendication 4, caractérisé par le fait que l'élément de liaison et d'étanchéité (11) à élasticite permanente est un anneau d'étanchéité qui est réglé ou réglable sur la force d'appui désirée au moyen d'un dispositif de serrage (15, 16) prevu sur le brûleur à gaz (7).

6. Agencement de brûleur suivant l'une des revendications 1 à 4, caractérisé par le fait que l'élément de liaison et d'étanchéité (11) à élasticité permanente est colle à la zone marginale (13) de l'ouverture de passage (6) dans le corps (5) en matériau fragile et à la surface de liaison (14) formée sur le brûleur à gaz (7).

7. Agencement de brûleur suivant la revendication 6, caractérisé par le fait que l'élément d'étanchéité (11) est constitue par un collage annulaire à élasticité permanente formé entre la zone marginale (13) de l'ouverture de passage (6) dans le corps (5) en matériau fragile et la surface de liaison (14) sur le brûleur à gaz (7).

8. Agencement de brûleur suivant la revendication 4, caractérisé par le fait que le dispositif de liaison et d'étanchéité (10) comprend deux éléments de liaison et d'étanchéité (11, 12) annulaires, à élasticité permanente, dont l'un (11) est disposé sur la face supérieure du corps (5) en forme de plaque entre la zone marginale (13) de l'ouverture de passage (6) et la surface de liaison (14) sur le brûleur à gaz (7) et l'autre (12) sur la face inférieure du corps (5) en forme de plaque entre la zone marginale (13) de l'ouverture de passage (6) et un élément de contre-appui (15) annulaire ou en forme de plaque.

9. Agencement de brûleur suivant la revendication 8, caractérisé par le fait que l'élément de contre-appui (15) est fixé à la face inférieure du brûleur à gaz (7) à l'aide de tige de maintien (16) conçues pour produire la force d'appui des éléments de liaison et d'étanchéité (11, 12) contre le corps (5) en matériau fragile dans la zone marginale (13) de l'ouverture de passage (6).

10. Agencement de brûleur suivant la revendication 9, caractérisé par le fait que la force d'appui désirée des éléments de liaison et d'étanchéité (11, 12) est réglée ou réglable par des éléments-entretoises (17) prévus entre le brûleur à gaz (7) et l'élément de contre-appui (15) sur les tiges de maintien (16) en combinaison avec l'épaisseur des éléments de liaison et d'étanchéité (11, 12).

11. Agencement de brûleur suivant la revendication 10, caractérisé par le fait que les éléments-entretoises (17) sont formés sur la face inférieure du brûleur à gaz (7).

12. Agencement de brûleur suivant la revendication 9, caractérisé par le fait que les tiges de maintien (16) sont des vis engagées dans le corps du brûleur à gaz (7), l'élément de contre-appui (15) est mobile en translation sur ces vis et des ressorts de compression (31) sont intercales entre la tête (32) des vis et l'élément de contre-appui (15).

13. Agencement de brûleur suivant la revendication 12, caractérisé par le fait que les vis peuvent être engagées à la profondeur désirée dans le corps du brûleur à gaz (7).

14. Agencement de brûleur suivant l'une des revendications 8 à 12, caractérisé par le fait que les deux éléments de liaison et d'étanchéité sont réunis en un ensemble sous la forme d'un anneau profile (30) entourant le bord de l'ouverture de passage (6) dans le corps (5) en matériau fragile.

15. Agencement de brûleur selon l'une des revendications 1 à 14, caractérisé par le fait que les dispositifs de sécurité et de maintien (10) comprennent des tiges de sécurité (16, 35) disposés sur la face inférieure du brûleur à gaz et des traverses (3) disposées dans le cadre de support (1, 2), les tiges de sécurité (16, 35) traversant des trous (21) dans les traverses et étant immobilisées de manière a ne pas pouvoir être retirées de ces trous.

16. Agencement de brûleur suivant la revendication 15, caractérisé par le fait que les tiges de sécurité (16, 35) sont des vis engagées depuis le bas dans le corps du brûleur à gaz (7) et présentant une extrémité portant une tête à une distance en dessous des traverses (3) correspondant à la liberté de mouvement désirée du brûleur à gaz (7), la tête (18, 27, 32, 36) des vis ou une rondelle (19) intercalée présentant un diamètre supérieur au diamètre des trous (21) dans les traverses (3).

17. Agencement de brûleur selon revendication 9 et 15, caractérisé par le fait que les tiges de maintien (16) pour l'élément de contre-appui (15) des éléments de liaison et d'étanchéité (11, 12) constituent simultanément les tiges de sécurité pour le brûleur à gaz (7).
